# EUROPÄISCHE PATENTSCHRIFT

(11) **EP 1 031 162 B1**
(45) Veröffentlichungstag und Bekanntmachung des Hinweises auf die Patenterteilung: **18.09.2002**
(21) Anmeldenummer: 98959746.3
(22) Anmeldetag: 21.10.1998
(51) Int. Cl.: H01H 50/14, H01H 9/10

(54) **ELEKTROMAGNETISCHES RELAIS MIT SCHMELZSICHERUNG**
ELECTROMAGNETIC RELAY WITH A FUSE
RELAIS ELECTROMAGNETIQUE A FUSIBLE

(30) Priorität: 14.11.1997 DE 29720249 U
(43) Veröffentlichungstag der Anmeldung: 30.08.2000
(73) Patentinhaber: Tyco Electronics Logistics AG, 9323 Steinach / SG (CH)
(72) Erfinder: DIETRICH, Roman, D-10709 Berlin (DE); RITTER, Peter, D-13629 Berlin (DE)
(74) Vertreter: Klunker . Schmitt-Nilson . Hirsch
(86) Internationale Anmeldenummer: DE9803090
(87) Internationale Veröffentlichungsnummer: WO99026265

(56) Entgegenhaltungen:
- DE-A- 3 209 915
- US-A- 4 460 239

## Beschreibung

Die Erfindung betrifft ein elektromagnetisches Relais mit einer Spule, einem Joch und einem Anker, mindestens einem feststehenden und mindestens einem von dem Anker betätigbaren beweglichen Kontakt, wobei ein erster Kontakt direkt mit einem ersten Anschlußelement und ein zweiter Kontakt über zwei mit einer steckbaren Schmelzsicherung überbrückte Leiterabschnitte mit einem zweiten Anschlußelement verbunden ist und wobei die Anschlußelemente durch eine Bodenseite des Relais nach unten austreten.

Ein derartiges Relais ist beispielsweise aus der DE 32 09 915 A1 bekannt. Dort ist ein Relais, insbesondere für Kraftfahrzeuge, beschrieben, bei dem innerhalb des Gehäuses von dem eigentlichen Relaissystem zusätzliche Kontaktfahnen nach oben geführt sind und durch eine außen auf dem Gehäuse angeordnete Schmelzsicherung überbrückt sind, deren Anschlußkontakte sich durch eine oberseitige Gehäuseöffnung in das Gehäuseinnere erstrecken. Demnach muß also das dortige Relais in der Gehäuseoberscite eine mehr oder weniger zentrale Öffnung aufweisen, wodurch der Schutz des Relais im Inneren gegen Umwelteinflüsse verschlechtert wird. Außerdem sind, da ja die normalen Lastkreisanschlüsse in der Regel zur Bodenseite und von dort nach unten herausgeführt werden, zusätzliche Anschlußfahnen zu der an der Oberseite liegenden Sicherung hin erforderlich. Schließlich vergrößert die auf das Gehäuse gesetzte Sicherung auch die Bauhöhe des Relais.

Aus der DE 37 08 723 A1 ist weiterhin ein Relais mit einem insbesondere für Kraftfahrzeuge üblichen Aufbau bekannt, bei dem ein Lastkreisanschluß über das Joch und über ein mit dem Joch verbundenes Anschlußelement aus elektrisch gut leitendem Material geführt ist.

Ziel der vorliegenden Erfindung ist es, eine Relaiskonstruktion der eingangs genannten Art so zu gestalten, daß eine standardmäßige Relaiskonstruktion mit möglichst geringen Änderungen und möglichst wenig Zusatzteilen zur Aufnahme einer Schmelzsicherung ausgestattet wird; dabei soll die Schutzwirkung einer Gehäusekappe möglichst weitgehend erhalten bleiben und auch die Bauhöhe nicht vergrößert werden.

Erfindungsgemäß wird dieses Ziel bei einem derartigen Relais dadurch erreicht, daß der zweite Kontakt mit dem Joch verbunden ist, welches einen sich senkrecht zur Bodenseite im Bereich einer Außenseite des Relais erstreckenden Jochabschnitt aufweist, daß das zweite Anschlußelement sich in Verlängerung des Jochabschnittes, von diesem elektrisch isoliert, durch die Bodenseite erstreckt, daß sowohl der Jochabschnitt als auch das zweite Anschlußelement je eine von der Außenseite seitlich vorstehende Federklemme trägt und daß die beiden Federklemmen zur Aufnahme des Sicherungselementes miteinander in einem vorgegebenen Abstand fluchten.

Bei dem erfindungsgemäßen Relais befindet sich also die Stecksicherung im Bereich einer Seitenwand des Relais, wobei die mit der Sicherung zu verbindenden Federklemmen aus dem Gehäuse herausgeführt sind. Dies geschieht vorzugsweise in der Nähe der Bodenseite des Relais, so daß die Gehäusekappe mit ihrer Schutzwirkung weitgehend erhalten bleibt und lediglich in dem Bereich nahe der Bodenseite geringe Durchbrüche aufzuweisen braucht.

Die Federklemmen sind jeweils vorzugsweise über Stege mit dem Jochschenkel bzw. dem Anschlußelement verbunden, und zwar an Abschnitten, über die der Laststrom ohnehin bei üblichen Bauformen nach außen geführt wird. Gegenüber den Standardbauformen können also der Jochschenkel und das zweite Anschlußelement im wesentlichen unverändert bleiben, wobei lediglich die sonst übliche unmittelbare Verbindung zwischen Jochschenkel und Anschlußelement aufgetrennt wird, um die Überbrückung durch die Stecksicherung zu ermöglichen. Die zur Verbindung dienenden Stege können beispielsweise einstückig mit dem jeweiligen Jochschenkel bzw. dem Anschlußelement ausgebildet sein oder auch nachträglich mit diesem verbunden werden, beispielsweise durch Schweißen oder Löten. Auch die Federklemmen, welche unmittelbar die Steckmesser der Stecksicherung aufnehmen, können mit den Stegen einstückig ausgebildet oder nachträglich mit diesen durch Schweißen, Löten oder Nieten verbunden werden.

Wie bereits erwähnt, kann eine Gehäusekappe des Relais weitgehend ihre Standardform behalten, wenn sie nur mit entsprechenden Ausnehmungen für die erwähnten Stege versehen wird. Sie greift dann mit einer ihrer Seitenwände zwischen das eigentliche Relais und die Stecksicherung mit deren Federklemmen. Vorteilhaft ist es aber auch, an der Kappe eine zusätzliche Tasche anzuformen, welche die Stecksicherung mit den Anschlußklemmen zumindest teilweise umschließt. Dabei ist es wiederum von Vorteil, wenn diese Tasche zur Oberseite offen ist, um das Auswechseln der Stecksicherung ohne Abnahme der Relais-Gehäusekappe zu ermöglichen.

Die Erfindung wird nachfolgend an Ausführungsbeispielen anhand der Zeichnung näher erläutert. Es zeigt
Figur 1 ein erfindungsgemäß gestaltetes Relais mit Stecksicherung, wobei die Gehäusekappe des Relais teilweise aufgeschnitten ist,
Figur 2 die Gehäusekappe des Relais von Figur 1 in einer Gesamtansicht und
Figur 3 ein Joch mit Anschlußelement und Stecksicherung eines Relais gemäß Figur 1, jedoch in etwas abgewandelter Ausführungsform.

Das in Figur 1 dargestellte Relais besitzt ein Magnetsystem mit einem Spulenkörper 1, der eine Wicklung 2 trägt. Die Spule sitzt auf einem Sockel 3, der eine Bodenseite 4 parallel zur Spulenachse definiert. Durch den Sockel 3 sind Anschlußelemente senkrecht zur Bodenseite nach unten herausgeführt, nämlich Spulenanschlußelemente 5 (nur eines sichtbar) sowie Lastanschlußelemente 6 und 7, jeweils in Form von Flachstekkern. Ein L-förmiges Joch 8 erstreckt sich mit einem Hauptschenkel oberhalb der Spule parallel zur Bodenseite und mit einem Jochabschnitt 9 senkrecht zur Spulenachse bis in die Nähe des Sockels 3. Das Joch 8 bildet eine Lagerkante 10 für einen nicht dargestellten Anker, der eine ebenfalls nicht dargestellte Kontaktfeder mit einem beweglichen Kontakt trägt. Ein nicht sichtbarer Festkontakt ist innerhalb des Relais mit dem Anschlußelement 6 verbunden.

Die nicht dargestellte Kontaktfeder wird über Nietwarzen 11 an dem Joch 8 befestigt und so elektrisch mit diesem verbunden. Außerdem ist das Joch 8 mit dem im Sockel verankerten Anschlußelement 7, das als Flachstecker ausgebildet ist, verbunden, um den Lastkreis zu schließen. Allerdings ist das Anschlußelement 7, das in Verlängerung des Jochschenkels 9 angeordnet ist, nicht unmittelbar mit letzterem verbunden, sondern von diesem durch einen Luftspalt getrennt bzw. elektrisch isoliert. Die Verbindung erfolgt über eine Stecksicherung 12, die den bekannten Aufbau von Kraftfahrzeug-Sicherungen besitzt. Sie besteht im wesentlichen aus einem isolierenden Trägerkörper 13, aus dem zwei Steckmesser 14 nach unten herausragen. Im Inneren der Sicherung 12 sind die beiden Steckmesser 14 über einen Leiterabschnitt geringen Querschnitts verbunden, der bei zu hoher Strombelastung schmilzt und dadurch den Laststromkreis unterbricht.

Zur Aufnahme der beiden Steckmesser 14 sind zwei gabelförmige Federklemmen 15 und 16 miteinander fluchtend und in einem dem Steckmesser entsprechenden Abstand angeordnet. Die Federklemme 15 ist über einen Steg 17 mit dem Anschlußelement 7 verbunden, während die Federklemme 16 über einen Steg 18 mit dem Jochschenkel 9 verbunden ist.

Grundsätzlich können die Federklemmen mit ihren jeweiligen Stegen 17 bzw. 18 jeweils einstückig an dem sie tragenden Teil angeformt sein, wie dies in Figur 1 bei dem Steg 17 gezeigt ist. Dieser ist mit dem Anschlußelement 7 einstückig ausgebildet. Der Steg 18 ist auf den Jochschenkel 9 aufgeschweißt oder gelötet. Die Federklemmen 15 und 16 sind im Fall der Figur 1 gabelförmig aus einer Blechebene gestanzt. Sie könnten aber auch als U-förmige Federklammern 19 auf entsprechend waagerecht herausgebogene Stege 20 bzw. 21 aufgesetzt und durch Nieten, Schweißen oder Löten befestigt sein. Eine derartige Modifizierung ist in Figur 3 gezeigt.

Das Relais besitzt eine Gehäusekappe 22, die in Figur 1 aufgeschnitten und in Figur 2 vollständig dargestellt ist. Diese Gehäusekappe 22 greift mit ihrer Seitenwand 23 parallel zum Jochschenkel 9 zwischen das eigentliche Relaissystem und die Stecksicherung 12. Auf diese Weise wird das durch den Sockel 3 und die Gehäusekappe 22 gebildete Gehäuse weitgehend geschlossen erhalten, da die Gehäusewand 23 lediglich im unteren Randbereich Ausnehmungen für die hindurchgreifenden Stege 17 und 18 aufweisen muß.

Weiterhin ist an der Gehäusekappe eine Tasche 24 angeformt, die die Sicherung 12 mitsamt den Federklemmen 15 und 16 umschließt und so schützt. Die Tasche 24 ist zur Oberseite hin offen, so daß die Sicherung 12 auch ohne Abnahme der Gehäusekappe 22 ausgewechselt werden kann. Die Sicherung kann ein Stück aus der Kappe herausstehen. Ansonsten muß die Kappe aber so gestaltet sein, daß mit handelsüblichen Ziehhilfen die Sicherung ausgewechselt werden kann.

## Patentansprüche

1. Elektromagnetisches Relais mit einer Spule (2), einem Joch (8) und einem Anker, mindestens einem feststehenden und mindestens einem von dem Anker betätigbaren beweglichen Kontakt, wobei ein erster Kontakt direkt mit einem ersten Anschlußelement (6) und ein zweiter Kontakt über zwei mit einer steckbaren Schmelzsicherung (12) überbrückte Leiterabschnitte mit einem zweiten Anschlußelement(7) verbunden ist und wobei die Anschlußelemente durch eine Bodenseite (4) des Relais nach unten austreten,
**dadurch gekennzeichnet, daß** der zweite Kontakt mit dem Joch (8) verbunden ist, welches einen sich senkrecht zur Bodenseite im Bereich einer Außenseite des Relais erstreckenden Jochabschnitt (9) aufweist, daß das zweite Anschlußelement (7) sich in Verlängerung des Jochabschnittes (9), von diesem elektrisch isoliert, durch die Bodenseite (4) erstreckt, daß sowohl der Jochabschnitt (9) als auch das zweite Anschlußelement (7) je eine von der Außenseite (23) des Relais seitlich vorstehende Federklemme (16,15) trägt und daß die beiden Federklemmen (15,16) zur Aufnahme der Schmelzsicherung (12) miteinander in einem vorgegebenen Abstand fluchten.

2. Relais nach Anspruch 1,
**dadurch gekennzeichnet, daß** die Federklemmen (15,16;19) jeweils von einem von dem Jochschenkel (9) bzw. dem Anschlußelement (7) senkrecht abstehenden Steg (17,18;20,21) gehalten sind.

3. Relais nach Anspruch 2,
**dadurch gekennzeichnet, daß** der Steg (17;20) jeweils einstückig aus der Ebene des Jochschenkels bzw. des Anschlußelementes (7) herausgebogen ist.

4. Relais nach Anspruch 2 oder 3,
**dadurch gekennzeichnet, daß** der Steg (18;21) mit dem Jochschenkel (9) bzw. dem Anschlußelement durch Schweißen oder Löten verbunden ist.

5. Relais nach Anspruch 2 oder 3,
**dadurch gekennzeichnet, daß** die Federklemmen (19) mit dem zugehörigen Steg (20,21) durch Schweißen, Löten oder Nieten verbunden sind.

6. Relais nach einem der Ansprüche 1 bis 5,
**dadurch gekennzeichnet, daß** es eine Gehäusekappe (22) aufweist, daß die Stege (17,18;20,21) in der Nähe der Bodenseite (4) angeordnet sind und daß eine Seitenwand (23) der Gehäusekappe (22) zwischen den Federklemmen (15,16;19) und der Schmelzsicherung (12) einerseits und dem Jochschenkel (9) andererseits verläuft.

7. Relais nach Anspruch 6,
**dadurch gekennzeichnet, daß** an der Gehäusekappe (22) eine die Federklemmen (15,16;19) und die Schmelzsicherung (12) zumindest teilweise umschließende Tasche (24) angeformt ist.

8. Relais nach Anspruch 7,
**dadurch gekennzeichnet, daß** die Tasche (24) zur Relaisoberseite offen ist.

## Claims

1. An electromagnetic relay having a coil (2), a yoke (8) and an armature, at least one fixed contact and at least one movable contact which is actuable by the armature, in which a first contact is directly connected to a first terminal element (6) and a second contact is connected to a second terminal element (7) by way of two conductor portions bridged by a pluggable melt fuse (12), and in which the terminal elements project downwards out through a base side (4) of the relay,
**characterised in that** the second contact is connected to the yoke (8), which has a yoke portion (9) extending perpendicular to the base side in the region of an outer side of the relay, **in that** the second terminal element (7) extends, prolonging the yoke portion (9) and electrically isolated therefrom, through the base side (4), **in that** both the yoke portion (9) and the second terminal element (7) bear in each case a spring clamp (16, 15) projecting laterally from the outer side (23) of the relay, and **in that** the two spring clamps (15, 16) are flush with one another at a predetermined spacing in order to receive the melt fuse (12).

2. A relay according to Claim 1, **characterised in that** the spring clamps (15, 16; 19) are each held by a web (17, 18; 20, 21) which projects perpendicularly from the yoke limb (9) or the terminal element (7) respectively.

3. A relay according to Claim 2, **characterised in that** the web (17; 20) is in each case bent in one piece out of the plane of the yoke limb or the terminal element (7) respectively.

4. A relay according to Claim 2 or 3, **characterised in that** the web (18; 21) is connected to the yoke limb (9) or the terminal element respectively by welding or soldering.

5. A relay according to Claim 2 or 3, **characterised in that** the spring clamps (19) are connected to the associated web (20, 21) by welding, soldering or riveting.

6. A relay according to one of Claims 1 to 5, **characterised in that** it has a housing cap (22), **in that** the webs (17, 18; 20, 21) are arranged in the vicinity of the base side (4), and **in that** a side wall (23) of the housing cap (22) runs between the spring clamps (15, 16; 19) and the melt fuse (12) on the one hand and the yoke limb (9) on the other hand.

7. A relay according to Claim 6, **characterised in that** a pocket (24) at least partly surrounding the spring clamps (15, 16; 19) and the melt fuse (12) is integrally formed on the housing cap (22).

8. A relay according to Claim 7, **characterised in that** the pocket (24) is open towards the upper side of the relay.

## Revendications

1. Relais électromagnétique comportant une bobine (2), une culasse (8) et une armature, au moins un contact fixe et au moins un contact mobile pouvant être actionné par l'armature, un premier contact étant raccordé directement à un premier élément de raccordement (6) et un deuxième contact étant raccordé à un deuxième élément de raccordement (7) par l'intermédiaire de deux sections conductrices reliées par un fusible enfichable (12), les éléments de raccordement sortant vers le bas à travers un côté inférieur (4) du relais,
**caractérisé en ce que** le deuxième contact est raccordé à la culasse (8), comportant une section de culasse (9) s'étendant perpendiculairement au côté inférieur dans la région d'un côté externe du relais, le deuxième élément de raccordement (7) s'étendant dans le prolongement de la section de culasse (9) à travers le côté inférieur (4) et étant isolé électriquement de celle-ci, la section de culasse (9) et le deuxième élément de raccordement (7) comportant respectivement une attache à ressort (16, 15) débordant latéralement du côté externe (23) du relais, les deux attaches à ressort (15, 16) étant alignées à un espacement prédéterminé en vue de la réception du fusible (12).

2. Relais selon la revendication 1, **caractérisé en ce que** les attaches à ressort (15, 16; 19) sont retenues respectivement par une traverse (17, 18 ; 20, 21) débordant perpendiculairement de la branche de culasse (9) et de l'élément de raccordement (7).

3. Relais selon la revendication 2, **caractérisé en ce que** la traverse (17 ; 20) est repliée respectivement d'une seule pièce du plan de la branche de culasse et de l'élément de raccordement (7).

4. Relais selon les revendications 2 ou 3, **caractérisé en ce que** la traverse (18 ; 21) est reliée à la branche de culasse (9) et à l'élément de raccordement par soudage ou brasage.

5. Relais selon les revendications 2 ou 3, **caractérisé en ce que** les attaches à ressort (19) sont reliées à la traverse correspondante (20, 21) par soudage, brasage ou rivetage.

6. Relais selon l'une des revendications 1 à 5, **caractérisé en ce qu'**il comporte un capuchon de boîtier (22), les traverses (17, 18 ; 20, 21) étant agencées près du côté inférieur (4), une paroi latérale (23) du capuchon du boîtier (22) s'étendant d'une part entre les attaches à ressort (15, 16; 19) et le fusible (12) et d'autre part entré les attaches à ressort et la branche de culasse (9).

7. Relais selon la revendication 6, **caractérisé en ce que** qu'une poche (24) renfermant au moins partiellement les attaches à ressort (15, 16 ; 19) et le fusible (32) est agencée sur le capuchon du boîtier.

8. Relais selon la revendication 7, **caractérisé en ce que** la poche (24) est ouverte vers le côté supérieur du relais.
